# EUROPÄISCHE PATENTSCHRIFT

(11) **EP 3 913 156 B1**
(45) Veröffentlichungstag und Bekanntmachung des Hinweises auf die Patenterteilung: **08.04.2026**
(21) Anmeldenummer: 21174047.7
(22) Anmeldetag: 17.05.2021
(51) Int. Cl.: E03D 5/02, E03D 1/012, A47F 5/00, A47F 7/00

(54) **VERWENDUNG EINES BEFESTIGUNGSRAHMENS FÜR EINE BETÄTIGUNGSVORRICHTUNG ODER FÜR EIN IMITAT EINER BETÄTIGUNGSVORRICHTUNG ZUR BETÄTIGUNG EINER SANITÄRINSTALLATION**
USE OF A MOUNTING FRAME FOR AN ACTUATING DEVICE OR FOR AN IMITATION OF AN ACTUATING DEVICE FOR ACTUATING A SANITARY INSTALLATION
UTILISATION D'UN CADRE DE FIXATION POUR UN DISPOSITIF D'ACTIONNEMENT OU POUR UNE IMITATION D'UN DISPOSITIF D'ACTIONNEMENT DESTINÉ AU FONCTIONNEMENT D'UNE INSTALLATION SANITAIRE

(30) Priorität: 18.05.2020 DE 202020102808 U
(43) Veröffentlichungstag der Anmeldung: 24.11.2021
(73) Patentinhaber: Viega Technology GmbH & Co. KG, 57439 Attendorn (DE)
(72) Erfinder: Dietermann, Patrick, 57368 Lennestadt (DE); Hennes, Frank, 57413 Finnentrop (DE); Werthmann, Kathrin, 57439 Attendorn (DE)
(74) Vertreter: Cohausz & Florack

(56) Entgegenhaltungen:
- EP-A1- 2 735 659
- EP-A2- 1 816 269

## Beschreibung

Die Erfindung betrifft eine Verwendung eines Befestigungsrahmens für eine Betätigungsvorrichtung oder für ein Imitat einer Betätigungsvorrichtung, insbesondere für eine Betätigungsplatte oder für ein Imitat einer Betätigungsplatte, wobei die Betätigungsvorrichtung oder Betätigungsplatte zur Betätigung mindestens eines Ventils einer Sanitärinstallation, insbesondere eines Ablaufventils eines Unterputzspülkastens dient, wobei der Befestigungsrahmen zumindest zwei Aufnahmeöffnungen zur lösbaren Verbindung des Befestigungsrahmens mit Befestigungsmitteln aufweist, wobei die Aufnahmeöffnungen im Wesentlichen spiegelsymmetrisch zu einer vertikalen Mittellinie des Befestigungsrahmens angeordnet sind, wobei die zumindest zwei Aufnahmeöffnungen jeweils eine erste, vorzugsweise im Wesentlichen längliche Aussparung und eine sich an die erste Aussparung anschließende, gegenüber der ersten Aussparung erweiterte, insbesondere breitenerweiterte, Aussparung aufweisen, wobei der Befestigungsrahmen für eine lösbare Rastverbindung mit der Betätigungsvorrichtung oder Betätigungsplatte hergerichtet ist, wobei der Befestigungsrahmen eine rückseitige Anlageebene definiert, mit welcher er an eine Wand, insbesondere Gebäudewand oder Vorwand, derart anlegbar ist, dass er im bestimmungsgemäßen Einbauzustand die Wand berührt, wobei die Aufnahmeöffnungen in der Anlageebene oder mit Abstand vor der Anlageebene münden. Das Imitat ist eine Ausstellungsvariante der Betätigungsvorrichtung oder Betätigungsplatte. Es handelt sich dabei um ein optisch gleichwertiges Imitat der Betätigungsvorrichtung oder Betätigungsplatte, wobei das Imitat jedoch ohne Funktion ist oder nicht sämtliche Funktionseigenschaften der nachgeahmten Betätigungsvorrichtung oder Betätigungsplatte aufweist.

Befestigungsrahmen für Betätigungsvorrichtungen zur Betätigung eines oder mehrerer Ventile von Sanitärinstallationen sind in vielfältigen Ausführungen bekannt. Zu diesen Betätigungsvorrichtungen zählen insbesondere Betätigungsplatten für Toiletten oder Urinale zur Auslösung eines Spülwasserstroms und auch Armaturen zur Einstellung einer Wassertemperatur und eines Wasservolumenstroms.

Aus dem Stand der Technik sind Befestigungsrahmen bekannt, die mittels einer Schraubverbindung oder häufig auch mittels einer Klebeverbindung mit einer Wand oder Vorwand verbunden werden können. Unbefriedigend ist jedoch, dass eine Verschraubung eines Befestigungsrahmens an einer Wand nicht mehr vorgenommen werden kann, wenn der Befestigungsrahmen mit einer Betätigungsvorrichtung, insbesondere mit einer Betätigungsplatte, versehen ist.

Zum Austausch eines an einer Wand befestigten und mit einer Betätigungsvorrichtung verbundenen Befestigungsrahmens muss zunächst die Betätigungsvorrichtung demontiert, der Befestigungsrahmen abgeschraubt, ein neuer Befestigungsrahmen an die Wand geschraubt und anschließend die Betätigungsvorrichtung oder eine neue Betätigungsvorrichtung mit dem neuen Befestigungsrahmen verbunden werden.

Alternativ bietet sich die Möglichkeit, den bereits mit der Betätigungsvorrichtung versehenen Befestigungsrahmen an eine Wand zu kleben. Eine solche Verklebung ist jedoch insbesondere hinsichtlich eines Austauschens einzelner Befestigungsrahmen bzw. einzelner Betätigungsvorrichtungen nachteilig.

Insbesondere für die Ausstellung von Befestigungsrahmen sowie an Befestigungsrahmen angeordneten Betätigungsvorrichtungen auf Messen oder im Einzelhandel haben sich die vorgenannten Möglichkeiten des Verschraubens bzw. des Verklebens als nachteilig erwiesen, da das Austauschen von einzelnen Befestigungsrahmen und/oder Betätigungsvorrichtungen sehr zeitaufwendig und unpraktisch ist.

Die EP-A-1 816 269 offenbart eine Betätigungsplatte für einen Unterputz-Spülkasten mit einem Tragrahmen. Die Betätigungsplatte ist mit dem Tragrahmen durch eine Rastverbindung lösbar verbindbar. Die Rastverbindung umfasst einen Zahn, einen dem Zahn zugeordneten Sitz und ein flexibles Rastelement, welches einen Vorsprung aufweist. Wenn die Betätigungsplatte an dem Tragrahmen montiert wird, drückt der Zahn während einer vorbestimmten horizontalen Gleitbewegung auf den Vorsprung des flexiblen Rastelements, so dass das Rastelement ausweicht. Nachdem der Zahn den Vorsprung überwunden hat, greift er in den Sitz, wobei das Rastelement in seine Ausgangsstellung zurückkehrt und den Zahn in dem Sitz gegen ein Herausbewegen sichert. Auf der Rückseite des Tragrahmens ist ein plattenförmiger Vorsprung ausgebildet, auf dem ein weiterer, kleinerer, plattenförmiger Vorsprung mit pneumatischen Ventilbetätigungsmitteln angeformt bzw. angeordnet ist.

Die EP-A-2 735 659 offenbart eine Betätigungsplatte für einen Unterputz-Spülkasten, deren Plattenkörper eine Einfassungskante aufweist, die im montierten Zustand an einer Außenfläche einer Wand anliegt. Dem Plattenkörper sind Befestigungsmittel zugeordnet, die ausgebildet sind, um, im installierten Zustand der Betätigungsplatte, den Plattenkörper direkt an einer Verschlussplatte zu befestigen, die in eine Revisionsöffnung des Spülkastens eingesetzt ist. Die Befestigungsmittel umfassen zwei Klemmen, die ausgebildet sind, um mit der Betätigungsplatte verbunden zu werden, wobei jede Klemme im installierten Zustand der Betätigungsplatte einen Kopf einer Schraube aufnimmt, die aus der Verschlussplatte des Spülkastens in Richtung Wandaußenfläche herausragt. Die Klemmen sind mit Füßen ausgestattet, die in Hohlräume eingerastet sind, welche in dem Plattenkörper ausgebildet sind. Diese Hohlräume des Plattenkörpers sind in Form von Einbuchtungen ausgebildet, die zudem Bedientasten der Betätigungsplatte aufnehmen, wobei die Einbuchtungen in die Revisionsöffnung des Spülkastens hineinragen. Die in die Revisionsöffnung eingesetzte Verschlussplatte ist dabei nicht für eine Montage an einer Außenfläche einer Wand bestimmt und dafür auch nicht ohne weiteres geeignet.

Davon ausgehend liegt der vorliegenden Erfindung die Aufgabe zugrunde, einen Befestigungsrahmen der eingangs genannten Art zu schaffen, der in vorteilhafter und flexibler Weise an einer Wand befestigbar ist, sowie eine vorteilhafte Verwendung für einen solchen Befestigungsrahmen anzugeben.

Erfindungsgemäß wird diese Aufgabe durch eine Verwendung mit den im Anspruch 1 angegebenen Merkmalen gelöst. Bevorzugte und vorteilhafte Ausgestaltungen der erfindungsgemäßen Verwendung sind in den Unteransprüchen angegeben.

Die erfindungsgemäße Verwendung ist dadurch gekennzeichnet, dass der Befestigungsrahmen zur lösbaren Befestigung einer Betätigungsvorrichtung oder Betätigungsplatte, die für mindestens ein Ventil einer Sanitärinstallation, insbesondere Ablaufventil eines Unterputzspülkastens dient, an einer Wand zu Ausstellungszwecken verwendet wird, wobei die Betätigungsvorrichtung oder Betätigungsplatte unmittelbar an dem Befestigungsrahmen lösbar befestigt wird, und wobei die Betätigungsvorrichtung oder Betätigungsplatte im bestimmungsgemäßen Einbauzustand den Befestigungsrahmen umgreift und rückseitig in der Anlageebene des Befestigungsrahmens endet.

Bezüglich einer variablen Montage des Befestigungsrahmens mit einer Betätigungsvorrichtung ist der Befestigungsrahmen somit lösbar, mittels einer Rastverbindung mit der Betätigungsvorrichtung verbindbar. Eine lösbare Verbindung mittels einer Rastverbindung ermöglicht ein komfortables Montieren und Demontieren der Betätigungsvorrichtung.

Die erste Aussparung und die sich daran anschließende, gegenüber der ersten Aussparung erweiterte, insbesondere breitenerweiterte Aussparung können auch als erster Aussparungsabschnitt und zweiter Aussparungsabschnitt der jeweiligen Aufnahmeöffnung bezeichnet werden, wobei sich der zweite Aussparungsabschnitt an den ersten Aussparungsabschnitt anschließt und gegenüber diesem erweitert ist.

Der erfindungsgemäß verwendete Befestigungsrahmen bietet eine flexible und zeitsparende Möglichkeit, Befestigungsrahmen bzw. mit Betätigungsvorrichtungen versehene Befestigungsrahmen an einer Wand bzw. einer Vorwand zu befestigen. Es ist bevorzugt, dass an der Wand bzw. Vorwand Befestigungsmittel, insbesondere in Form von Befestigungsschrauben, angeordnet sind, wobei der Abstand der zwischen den an der Wand angeordneten Befestigungsschrauben im Wesentlichen dem Abstand der Aufnahmeöffnungen zueinander entspricht.

Hierdurch können Befestigungsrahmen, insbesondere mit einer Betätigungsvorrichtung wie z.B. einer Betätigungsplatte versehene Befestigungsrahmen, flexibel und komfortabel ausgetauscht werden. Durch das Vorsehen von vorgenannten Befestigungsaufnahmen können außer der flexiblen und komfortablen Montage des Befestigungsrahmens zudem ein sicherer Halt und auch eine präzise Ausrichtung gewährleistet werden. Die erste, vorzugsweise längliche Aussparung kann beispielsweise als Langloch ausgebildet sein. Die sich an die erste, vorzugsweise längliche Aussparung anschließende, erweiterte Aussparung ist insbesondere breitenerweitert zu der ersten, vorzugsweise länglichen Aussparung ausgebildet, sodass ein an einer Wand angeordnetes Befestigungsmittel, beispielsweise eine Schraube mit einem gegenüber dem Schraubenschaft bzw. Schraubengewinde durchmessererweiterten Schraubenkopf, zunächst in komfortabler Weise mit der erweiterten Aussparung in Eingriff gebracht werden kann und anschließend zur Fixierung des Befestigungsrahmens mit der ersten, vorzugsweise länglichen Aussparung in Eingriff gebracht werden kann. Vorzugsweise kann das Befestigungsmittel über eine im Wesentlichen vertikale Bewegung des Befestigungsrahmens in Eingriff mit der ersten Aussparung gebracht werden.

Eine vorteilhafte Ausgestaltung der Erfindung ist dadurch gekennzeichnet, dass die erweiterte Aussparung im Wesentlichen kreisförmig ausgebildet ist. Dabei ist es bevorzugt, dass die Breite der ersten, vorzugsweise länglichen Aussparung geringer als der Durchmesser der kreisförmigen Aussparung ist. Hierdurch lässt sich der Befestigungsrahmen in komfortabler und sicherer Weise mit an einer Wand angeordneten Befestigungsmitteln verbinden. Die Befestigungsmittel bestehen vorzugsweise aus Befestigungsschrauben, so dass der Kopf einer Befestigungsschraube zunächst mit der im Wesentlichen kreisförmigen Aussparung in Eingriff gebracht werden kann und anschließend über eine im Wesentlichen vertikale Bewegung des Befestigungsrahmens mit den ersten, vorzugsweise länglichen Aussparungen in Eingriff gebracht und fixiert werden kann.

Eine alternative Ausgestaltung der Erfindung sieht vor, dass die erweiterte Aussparung im Wesentlichen oval, rechteckig oder vieleckig ausgestaltet ist. Dabei ist die erweiterte Aussparung beispielsweise derart ausgebildet, dass der Kopf eines Befestigungsmittels, insbesondere einer Befestigungsschraube, in der erweiterten Aussparung angeordnet werden kann.

Eine weitere Ausgestaltung der Erfindung sieht vor, dass die erste, vorzugsweise längliche Aussparung durch einen kreisbogenförmigen Abschnitt begrenzt wird, wobei der kreisbogenförmige Abschnitt an dem von der kreisförmigen Aussparung entfernten Ende der ersten, vorzugsweise länglichen Aussparung angeordnet ist.

Nach einer weiteren bevorzugten Ausgestaltung ist die erste, vorzugsweise längliche Aussparung insbesondere derart ausgestaltet, dass sie eine geringere Breite als der Kopf eines Befestigungsmittels, insbesondere als der Kopf einer Befestigungsschraube, aufweist. Ebenfalls ist es bevorzugt, dass die erste, vorzugsweise längliche Aussparung eine größere Breite als der Schaft eines Befestigungsmittels, insbesondere als der Schaft einer Befestigungsschraube, aufweist.

Eine weitere vorteilhafte Ausgestaltung der Erfindung ist dadurch gekennzeichnet, dass die erweiterte Aussparung im bestimmungsgemäßen Einbauzustand des Befestigungsrahmens unterhalb der ersten, vorzugsweise länglichen Aussparung angeordnet ist. In seinem eingebauten Zustand ist der Befestigungsrahmen mit einer Wand oder einer Vorwand verbunden. Durch die Anordnung der erweiterten Aussparung unterhalb der ersten Aussparung können Befestigungsmittel zunächst in komfortabler Weise mit den erweiterten Aussparungen in Eingriff gebracht werden und anschließend mittels einer im Wesentlichen vertikalen Bewegung des Befestigungsrahmens in Eingriff mit den ersten, vorzugsweise länglichen Aussparungen gebracht werden, wodurch der Befestigungsrahmen fixiert werden kann.

Hinsichtlich einer sicheren Montage des Befestigungsrahmens ist es vorteilhaft, wenn der Befestigungsrahmen nach einer bevorzugten Ausgestaltung eine Grundform mit mindestens zwei parallel zueinander verlaufenden Seiten, vorzugsweise zwei parallel zueinander verlaufenden Schmalseiten und/oder zwei parallel zueinander verlaufenden Breitseiten aufweist, wobei eine Längsachse der jeweiligen Aufnahmeöffnung, beispielsweise eine Längsachse der im Wesentlichen länglichen Aussparung im Wesentlichen parallel zu zwei der parallel zueinander verlaufenden Seiten des Befestigungsrahmens verläuft. Die Längsachse der jeweiligen Aufnahmeöffnung bzw. der im Wesentlichen länglichen Aussparung entspricht dabei vorzugsweise der vertikalen Mittellinie der Aufnahmeöffnung bzw. der vertikalen Mittellinie der länglichen Aussparung.

Nach einer weiteren Ausgestaltung der Erfindung ist es bevorzugt, dass die Aufnahmeöffnungen als Durchgangslöcher ausgebildet sind. Beispielsweise können die erweiterten Aussparungen der Aufnahmeöffnungen als Durchgangsbohrungen und die ersten, vorzugsweise im Wesentlichen länglichen Aussparungen durch Bohren, Fräsen, Ausschneiden, Aussägen und/der Ausfeilen gefertigt werden. Dies ist insbesondere in fertigungstechnischer Hinsicht vorteilhaft. Ebenfalls kann hierdurch der Kopf eines Befestigungsmittels in zuverlässiger Weise mit den Aufnahmeöffnungen in Eingriff gebracht werden.

Des Weiteren liegt es im Rahmen der Erfindung, dass die Aufnahmeöffnungen des Befestigungsrahmens durch Ausstanzen mittels Stanzwerkzeugen oder beim Urformen, z.B. Spritzgießen, des Befestigungsrahmens durch Einsatz von den Aufnahmeöffnungen entsprechenden Formkernelementen erzeugt werden.

Bei dem erfindungsgemäß verwendeten Befestigungsrahmen sind die Aufnahmeöffnungen im Wesentlichen spiegelsymmetrisch zu der vertikalen Mittellinie des Befestigungsrahmens gebildet. Vorzugsweise verläuft die Längsachse der ersten, im Wesentlichen länglichen Aussparung im Wesentlichen parallel zu der vertikalen Mittellinie des Befestigungsrahmens. Des Weiteren ist bevorzugt, dass die Aufnahmeöffnungen einen größeren Abstand von der vertikalen Mittellinie des Befestigungsrahmens als von der ihnen nächstliegenden Seite des Befestigungsrahmens, vorzugsweise Schmalseite des Befestigungsrahmens aufweisen.

Nach einer weiteren bevorzugten Ausgestaltung des erfindungsgemäß verwendeten Befestigungsrahmens weisen die Aufnahmeöffnungen jeweils eine weitere Aussparung, d.h. mindestens eine zusätzliche Aussparung, auf, wobei die weitere Aussparung sich quer zur ersten Aussparung erstreckt, und wobei die weitere Aussparung im bestimmungsgemäßen Einbauzustand des Befestigungsrahmens oberhalb der ersten Aussparung angeordnet ist. Auch die weitere Aussparung (zusätzliche Aussparung) schließt sich an die erste Aussparung an. Die weitere Aussparung kann zumindest abschnittsweise gegenüber der ersten Aussparung breitenerweitert ausgeführt sein, sodass bei der Montage des Befestigungsrahmens an einer Wand der Befestigungsrahmen auch dann montiert werden kann, wenn der tatsächliche Abstand zwischen den an der Wand angeordneten Befestigungsmitteln von dem ursprünglich vorgesehenen Abstand, insbesondere von dem Abstand zwischen den ersten Aussparungen der Aufnahmeöffnungen, abweicht. Insbesondere auf Messen kann es vorkommen, dass es zu einer Abweichung des tatsächlichen Abstands der Befestigungsmittel von dem ursprünglich vorgesehenen Abstand (Sollabstand) kommt, wenn beispielsweise der Messestand in besonderer Eile aufgebaut wird.

In einer vorteilhaften Ausgestaltung des erfindungsgemäß verwendeten Befestigungsrahmens ist die weitere Aussparung in Form eines Langlochs oder Schlitzes ausgestaltet. Die Ausgestaltung der weiteren Aussparung in Form eines Langlochs oder Schlitzes ermöglicht, den Befestigungsrahmen auch bei einem abweichenden Abstand zwischen den Befestigungsmitteln an der Wand zu befestigen und gleichzeitig die ursprünglich vorgesehene Befestigungshöhe nicht zu verändern. Insbesondere können hierdurch übereinander angeordnete Befestigungsrahmen und die daran befestigten Betätigungsvorrichtungen, insbesondere Betätigungsplatten, oder Imitate solcher Betätigungsvorrichtungen, vertikal zueinander ausgerichtet werden, wenn die an der Wand übereinander angeordneten Befestigungsmittel nicht exakt vertikal fluchten.

Die Länge der als Langloch oder Schlitz ausgestalteten weiteren Aussparung (zusätzlichen Aussparung) ist vorzugsweise größer als das Innenmaß bzw. der Durchmesser der gegenüber der ersten Aussparung erweiterten Aussparung. Beispielsweise beträgt die Länge der zusätzlichen Aussparung mindestens das 1,1-fache, vorzugsweise mindestens das 1,5-fache des Innenmaßes bzw. Durchmessers der gegenüber der ersten Aussparung erweiterten Aussparung. Die Obergrenze der Länge der zusätzlichen Aussparung kann beispielsweise etwa das 3-fache oder 2-fache des Innenmaßes bzw. Durchmessers der gegenüber der ersten Aussparung erweiterten Aussparung betragen.

Bevorzugt ist ein Mittelpunkt der weiteren Aussparung auf der Längsachse der ersten Aussparung angeordnet und die weitere Aussparung erstreckt sich spiegelsymmetrisch zur Längsachse der ersten Aussparung. Eine derartige Ausgestaltung bietet den Vorteil, dass, wenn beispielsweise mehrere Befestigungsrahmen zu Präsentationszwecken im bestimmungsgemäßen Einbauzustand untereinander bzw. übereinander und vertikal zentriert angeordnet werden sollen und die dafür vorgesehenen untereinander bzw. übereinander angeordneten Befestigungsmittel nicht exakt vertikal zueinander ausgerichtet sind, mittels einer Verschiebung eines oder mehrerer der Befestigungsrahmen parallel zur Wand in Richtung der Erstreckung der weiteren Ausnehmung ein seitlicher Versatz zwischen den Befestigungsrahmen bzw. den an den Befestigungsrahmen angebrachten Betätigungsplatten beseitigt oder minimiert wird.

In einer vorteilhaften Ausgestaltung des erfindungsgemäß verwendeten Befestigungsrahmens variiert eine Breite der weiteren Aussparung mit zunehmendem Abstand zur Längsachse der ersten Aussparung, wobei die Breite bevorzugt abnimmt. Beispielsweise wird bei der Montage des Befestigungsrahmens der Befestigungsrahmen zunächst parallel zur Wand angeordnet, wobei die Befestigungsmittel zumindest abschnittweise in die zweite Aussparung eingreifen und durch eine im Wesentlichen vertikale Bewegung mit einem ersten Bereich in der Nähe der Längsachse der ersten Aussparung in Eingriff gebracht werden. Durch eine im Wesentlichen horizontale Bewegung parallel zu der Wand können die Befestigungsmittel, beispielsweise der Schraubenschaft, mit den Bereichen der weiteren Aussparung in Eingriff gebracht werden, welche einen größeren Abstand zur Längsachse der ersten Aussparung aufweisen und deren Breite gegenüber der Breite im Bereich der Längsachse abnimmt, sodass die Befestigungsmittel mit der weiteren Aussparung verklemmt und der Befestigungsrahmen sicher an der Wand fixiert wird.

Der erfindungsgemäß verwendete Befestigungsrahmen definiert eine rückseitige Anlageebene, mit welcher er an eine Wand, insbesondere Gebäudewand oder Vorwand, derart anlegbar ist, dass er im bestimmungsgemäßen Einbauzustand die Wand berührt, wobei die Aufnahmeöffnungen in der Anlageebene oder mit Abstand vor der Anlageebene münden, und wobei die Betätigungsvorrichtung oder Betätigungsplatte oder ein entsprechendes Imitat im bestimmungsgemäßen Einbauzustand den Befestigungsrahmen umgreift. So müssen keine weiteren Teile zwischen dem Befestigungsrahmen und der Wand angeordnet werden und es entsteht eine ansprechende Präsentation der Betätigungsvorrichtung oder Betätigungsplatte bzw. des Imitats der Betätigungsvorrichtung oder Betätigungsplatte.

In der erfindungsgemäßen Verwendung des Befestigungsrahmens endet im bestimmungsgemäßen Einbauzustand die Betätigungsvorrichtung oder die Betätigungsplatte rückseitig in der Anlageebene des Befestigungsrahmens. So kann in vorteilhafter Weise die Einheit aus Befestigungsrahmen und Betätigungsvorrichtung bzw. Betätigungsplatte möglichst nah an der Wand angeordnet werden.

Des Weiteren ist es vorteilhaft, wenn der Befestigungsrahmen rückseitig mindestens einen Steg, vorzugsweise einen umlaufenden Steg aufweist, der eine oder die Anlageebene definiert, mit welcher der Befestigungsrahmen an eine Wand, insbesondere Gebäudewand oder Vorwand, derart anlegbar ist, dass er im bestimmungsgemäßen Einbauzustand die Wand berührt. Dies ermöglicht die Verwendung von kurzen Befestigungselementen und führt zu einer platzsparenden Fixierung des Befestigungsrahmens an der Wand. Der umlaufende Steg kann dabei ein kragenförmiger Abschnitt des Befestigungsrahmens oder zumindest ein Abschnitt des kragenförmigen Abschnitts des Befestigungsrahmens sein.

Durch die erfindungsgemäße Verwendung des Befestigungsrahmens an einer Wand zu Ausstellungszwecken können verschiedenste Betätigungsvorrichtungen oder Betätigungsplatten oder Imitate besagter Betätigungsvorrichtungen oder Betätigungsplatten ausgestellt werden, indem diese auf komfortable Weise an einer Wand mittels des Befestigungsrahmens fixiert werden können und bei Bedarf in sehr kurzer Zeit abgenommen und gegen andere Betätigungsvorrichtungen oder Betätigungsplatten oder entsprechende Imitate getauscht werden können.

Erfindungsgemäß wird die Betätigungsvorrichtung oder Betätigungsplatte oder ein Imitat der Betätigungsvorrichtung oder Betätigungsplatte unmittelbar an dem Befestigungsrahmen befestigt. Hierdurch wird eine besonders komfortable und kostengünstige Präsentation der Betätigungsvorrichtung oder Betätigungsplatte oder des besagten Imitats erreicht. Denn hierdurch kann auf die Montage von Zubehörteilen, beispielsweise einen Schutzrahmen, welcher in vielen Installationen zwischen der Betätigungsvorrichtung oder der Betätigungsplatte und dem Befestigungsrahmen vorgesehen ist, verzichtet werden. Zudem wird durch diese Ausgestaltung eine platzsparende und stabilere Ausstellungsanordnung ermöglicht.

Nachfolgend wird die Erfindung anhand einer mehrere Ausführungsbeispiele darstellenden Zeichnung näher erläutert. Es zeigen schematisch:
- Fig. 1: ein Ausführungsbeispiel eines Befestigungsrahmens in einer perspektivischen Ansicht;
- Fig. 2: eine Detailansicht einer Aufnahmeöffnung des in Fig. 1 dargestellten Befestigungsrahmens;
- Fig. 3: ein weiteres Ausführungsbeispiel eines Befestigungsrahmens in einer perspektivischen Ansicht;
- Fig. 4: eine Detailansicht einer Aufnahmeöffnung des in Fig. 3 dargestellten Befestigungsrahmens; und
- Fig. 5: eine perspektivische Ansicht eines Abschnitts einer mit einem Befestigungsrahmen verbindbaren Wand.

Fig. 1 zeigt ein Ausführungsbeispiel eines Befestigungsrahmens 1, welcher der Montage einer Betätigungsplatte zur Betätigung eines Ventils einer Sanitärinstallation, beispielsweise eines Ablaufventils eines Unterputzspülkastens, oder der Montage einer Ausstellungsvariante einer solchen Betätigungsplatte dient. Die Ausstellungsvariante ist ein optisch gleichwertiges Imitat der nachgeahmten Betätigungsplatte. Das Imitat ist ohne technische Funktion oder hat nicht sämtliche Funktionseigenschaften der nachgeahmten Betätigungsplatte.

Der Befestigungsrahmen 1 hat eine im Wesentlichen rechteckige Grundform mit zwei Schmalseiten 2 und zwei Breitseiten 4. Des Weiteren weist der Befestigungsrahmen 1 einen kragenförmigen Abschnitt 6 auf, der eine im Wesentlichen ebene Fläche 8 des Befestigungsrahmens 1 begrenzt. Der kragenförmige Abschnitt 6 kann bei der Montage des Befestigungsrahmens 1 in eine in einer Wand ausgebildete Revisionsöffnung eingesetzt werden. Dabei ist der Befestigungsrahmen 1 derart ausgebildet, dass der kragenförmige Abschnitt 6 vorzugsweise zwischen der Vorwand und einer an dem Befestigungsrahmen 1 lösbar befestigten Betätigungsplatte angeordnet ist. Der kragenförmige Abschnitt 6 bzw. zumindest ein Abschnitt des kragenförmigen Abschnitts 6, der auch als umlaufender Steg 6 bezeichnet werden kann, definiert dabei eine Anlageebene, mit der der Befestigungsrahmen 1 im Einbauzustand die Vorwand berührt.

Die ebene Fläche 8 des Befestigungsrahmens 1 weist zwei voneinander beabstandete Aufnahmeöffnungen 10 auf, die mit Abstand vor der Anlageebene münden. Zudem enthält die ebene Fläche 8 vier weitere kreisrunde Aussparungen 12 sowie eine im Wesentlichen rechteckige Aussparung 14, welche beispielsweise zur weiteren Befestigung des Befestigungsrahmens 1 genutzt werden können oder über die eine Verbindung zwischen der Betätigungsvorrichtung und dem Ventil der Sanitärinstallation ermöglicht wird. Ferner ist im Bereich der ebenen Fläche 8 ein Verbindungsmittel 15 zur Verbindung des Befestigungsrahmens 1 mit der Betätigungsvorrichtung ausgebildet.

Vorzugsweise sind die Aufnahmeöffnungen 10 im Wesentlichen spiegelsymmetrisch zu der vertikalen Mittellinie 16 des Befestigungsrahmens 1 ausgebildet. Bei Bedarf kann der Befestigungsrahmen 1 auch zusätzliche Aufnahmeöffnungen 10 aufweisen. Die Aufnahmeöffnungen 10 haben einen geringeren Abstand zu der ihnen nächstliegenden Schmalseite 2 des Befestigungsrahmens 1 als zu der vertikalen Mittellinie 16 des Befestigungsrahmens 1.

Beispiele von mit dem Befestigungsrahmen 1 kombinierbaren Betätigungsplatten sind nicht gezeigt, allerdings können hierzu aus dem Stand der Technik bekannte Betätigungsplatten verwendet werden. Eine Montage einer Betätigungsplatte an dem Befestigungsrahmen 1 erfolgt lösbar mittels des Verbindungsmittels 15 als Rastverbindung.

In Fig. 2 ist eine Detailansicht einer Aufnahmeöffnung 10 des in Fig. 1 dargestellten Befestigungsrahmens 1 gezeigt. Die Aufnahmeöffnung 10 ist als Durchgangsloch ausgebildet, wobei die Aufnahmeöffnung 10 eine im Wesentlichen kreisrunde Aussparung 10.1 sowie eine im Wesentlichen längliche, sich an die kreisförmige Aussparung 10.1 anschließende Aussparung 10.2 aufweist. Dabei ist die kreisförmige Aussparung 10.1 unterhalb der länglichen Aussparung 10.2 angeordnet und gegenüber der länglichen Aussparung 10.2 erweitert. Der Durchmesser der im Wesentlichen kreisförmigen Aussparung 10.1 ist demnach größer als die Breite der länglichen Aussparung 10.2.

Fig. 3 und Fig. 4 zeigen ein weiteres Ausführungsbeispiel eines Befestigungsrahmens 1 bzw. eine Detailansicht dieses weiteren Ausführungsbeispiels. Im Unterschied zu dem in Fig. 1 gezeigten Ausführungsbeispiel weisen die Aufnahmeöffnungen 10 jeweils eine als Langloch ausgeführte weitere Aussparung 10.3 auf, die sich quer zur ersten Aussparung 10.2 erstreckt und im bestimmungsgemäßen Einbauzustand des Befestigungsrahmens 1 oberhalb der ersten Aussparung 10.2 angeordnet ist. Die weitere Aussparung 10.3 kann auch als zusätzliche Aussparung bezeichnet werden. Sie schließt sich an die erste Aussparung 10.2 an. Die gegenüber der ersten Aussparung 10.2 erweiterte, im Wesentlichen kreisförmige Aussparung 10.1 und die weitere Aussparung 10.3 gehen in die erste Aussparung 10.2 über. Die Aussparungen 10.1, 10.2 und 10.3 bilden also zusammen die Aufnahmeöffnung 10. Dabei ist vorzugsweise ein Mittelpunkt der weiteren Aussparung 10.3 auf der Längsachse der ersten Aussparung 10.2 angeordnet und die weitere Aussparung 10.3 erstreckt sich spiegelsymmetrisch zu dieser Längsachse

Hinsichtlich der übrigen in den Figuren 3 und 4 gezeigten Elemente und Abschnitte des Befestigungsrahmens 1, insbesondere der mit den Bezugszeichen 6, 12, 14 und 15 bezeichneten Elemente, wird zur Vermeidung von Wiederholungen auf die voranstehende Beschreibung der Figuren 1 und 2 verwiesen.

Fig. 5 zeigt eine perspektivische Ansicht eines Abschnitts einer mit einem Befestigungsrahmen 1 verbindbaren Wand 18. Die Wand 18 ist mit Befestigungsmitteln 20 in Form von Befestigungsschrauben versehen, mittels welcher ein zuvor beschriebener Befestigungsrahmen 1 an der Wand 18 lösbar befestigt werden kann.

## Patentansprüche

1. Verwendung eines Befestigungsrahmens (1) für eine Betätigungsvorrichtung oder für ein Imitat einer Betätigungsvorrichtung, insbesondere für eine Betätigungsplatte oder für ein Imitat einer Betätigungsplatte,
wobei die Betätigungsvorrichtung oder Betätigungsplatte zur Betätigung mindestens eines Ventils einer Sanitärinstallation, insbesondere eines Ablaufventils eines Unterputzspülkastens dient,
wobei der Befestigungsrahmen (1) zumindest zwei Aufnahmeöffnungen (10) zur lösbaren Verbindung des Befestigungsrahmens (1) mit Befestigungsmitteln (20) aufweist,
wobei die Aufnahmeöffnungen (10) im Wesentlichen spiegelsymmetrisch zu einer vertikalen Mittellinie (16) des Befestigungsrahmens (1) angeordnet sind, wobei die zumindest zwei Aufnahmeöffnungen (10) jeweils eine erste,
vorzugsweise im Wesentlichen längliche Aussparung (10.2) und eine sich an die erste Aussparung (10.2) anschließende, gegenüber der ersten Aussparung (10.2) erweiterte, insbesondere breitenerweiterte, Aussparung (10.1) aufweisen, wobei der Befestigungsrahmen (1) für eine lösbare Rastverbindung mit der Betätigungsvorrichtung oder Betätigungsplatte hergerichtet ist,
wobei der Befestigungsrahmen (1) eine rückseitige Anlageebene definiert, mit welcher er an eine Wand, insbesondere Gebäudewand oder Vorwand, derart anlegbar ist, dass er im bestimmungsgemäßen Einbauzustand die Wand berührt, wobei die Aufnahmeöffnungen (10) in der Anlageebene oder mit Abstand vor der Anlageebene münden,
wobei der Befestigungsrahmen (1) zur lösbaren Befestigung der Betätigungsvorrichtung oder Betätigungsplatte, die für mindestens ein Ventil einer Sanitärinstallation, insbesondere Ablaufventil eines Unterputzspülkastens dient, an einer Wand zu Ausstellungszwecken verwendet wird,
wobei die Betätigungsvorrichtung oder Betätigungsplatte unmittelbar an dem Befestigungsrahmen (1) lösbar befestigt wird, und
wobei die Betätigungsvorrichtung oder Betätigungsplatte im bestimmungsgemäßen Einbauzustand den Befestigungsrahmen umgreift und rückseitig in der Anlageebene des Befestigungsrahmens (1) endet.

2. Verwendung nach Anspruch 1,
**dadurch gekennzeichnet, dass** die erweiterte Aussparung (10.1) im Wesentlichen kreisförmig ausgebildet ist.

3. Verwendung nach Anspruch 1 oder 2,
**dadurch gekennzeichnet, dass** die erweiterte Aussparung (10.1) im bestimmungsgemäßen Einbauzustand des Befestigungsrahmens (1) unterhalb der ersten Aussparung (10.2) angeordnet ist.

4. Verwendung nach einem der Ansprüche 1 bis 3,
**dadurch gekennzeichnet, dass** der Befestigungsrahmen (1) eine Grundform mit mindestens zwei parallel zueinander verlaufenden Seiten, vorzugsweise zwei parallel zueinander verlaufenden Schmalseiten (2) und/oder zwei parallel zueinander verlaufenden Breitseiten (4) aufweist, wobei eine Längsachse der jeweiligen Aufnahmeöffnung (10) oder eine Längsachse der ersten, vorzugsweise im Wesentlichen länglichen Aussparung (10.2) im Wesentlichen parallel zu zweien der parallel zueinander verlaufenden Seiten (2 oder 4) verläuft.

5. Verwendung nach einem der Ansprüche 1 bis 4,
**dadurch gekennzeichnet, dass** die Aufnahmeöffnungen (10) als Durchgangslöcher ausgebildet sind.

6. Verwendung nach einem der Ansprüche 1 bis 5,
**dadurch gekennzeichnet, dass** die Aufnahmeöffnungen (10) jeweils eine weitere Aussparung (10.3) aufweisen, wobei die weitere Aussparung (10.3) sich quer zur ersten Aussparung (10.2) erstreckt, und wobei die weitere Aussparung (10.3) im bestimmungsgemäßen Einbauzustand des Befestigungsrahmens (1) oberhalb der ersten Aussparung (10.2) angeordnet ist.

7. Verwendung nach Anspruch 6,
**dadurch gekennzeichnet, dass** die weitere Aussparung (10.3) in Form eines Langlochs oder Schlitzes ausgestaltet ist.

8. Verwendung nach Anspruch 6 oder 7,
**dadurch gekennzeichnet, dass** ein Mittelpunkt der weiteren Aussparung (10.3) auf der Längsachse der ersten Aussparung (10.2) angeordnet ist, wobei sich die weitere Aussparung (10.3) spiegelsymmetrisch zur Längsachse der ersten Aussparung (10.2) erstreckt.

9. Verwendung nach einem der Ansprüche 6 bis 8,
**dadurch gekennzeichnet, dass** eine Breite der weiteren Aussparung (10.3) mit zunehmendem Abstand zur Längsachse der ersten Aussparung (10.2) variiert, bevorzugt abnimmt.

10. Verwendung nach einem der Ansprüche 1 bis 9,
**dadurch gekennzeichnet, dass** der Befestigungsrahmen (1) rückseitig mindestens einen Steg (6), vorzugsweise einen umlaufenden Steg (6) aufweist, der die Anlageebene definiert, mit welcher der Befestigungsrahmen (1) an eine Wand, insbesondere Gebäudewand oder Vorwand, derart anlegbar ist, dass er im bestimmungsgemäßen Einbauzustand die Wand berührt.

## Claims

1. Use of a mounting frame (1) for an actuating device or for an imitation of an actuating device, in particular for an actuating plate or for an imitation of an actuating plate, wherein the actuating device or actuating plate is used to actuate at least one valve of a sanitary installation, in particular a drain valve of a concealed cistern, wherein the mounting frame (1) has at least two receiving openings (10) for releasably connecting the mounting frame (1) to fastening means (20),
wherein the receiving openings (10) are arranged essentially mirror-symmetrically to a vertical center line (16) of the mounting frame (1), wherein the at least two receiving openings (10) each have a first, preferably substantially elongated recess (10.2) and a recess (10.1) adjoining the first recess (10.2) and widened, in particular widened in width, relative to the first recess (10.2),
wherein the mounting frame (1) is designed for a detachable snap-fit connection with the actuating device or actuating plate, wherein the mounting frame (1) defines a rear contact plane with which it can be placed against a wall, in particular a building wall or pre-wall, in such a way that it contacts the wall in the intended installation state, wherein the receiving openings (10) open into the abutment plane or at a distance in front of the abutment plane, wherein the mounting frame (1) is used for the detachable mounting of an actuating device or actuating plate, which serves for at least one valve of a sanitary installation, in particular a drain valve of a concealed cistern, on a wall for display purposes, wherein the actuating device or actuating plate is detachably fastened directly to the mounting frame (1), and wherein the actuating device or actuating plate, in the intended installation state, surrounds the mounting frame and ends at the rear in the plane of the mounting frame (1).

2. Use according to claim 1,
**characterized in that** the extended recess (10.1) is essentially circular in shape.

3. Use according to claim 1 or 2,
**characterized in that** the extended recess (10.1) is arranged below the first recess (10.2) in the intended installation state of the mounting frame (1).

4. Use according to any one of claims 1 to 3,
**characterized in that** the mounting frame (1) has a basic shape with at least two sides running parallel to each other, preferably two parallel narrow sides (2) and/or two parallel wide sides (4), wherein a longitudinal axis of the respective receiving opening (10) or a longitudinal axis of the first, preferably substantially elongated recess (10.2) runs substantially parallel to two of the parallel sides (2 or 4).

5. Use according to any one of claims 1 to 4,
**characterized in that** the receiving openings (10) are designed as through holes.

6. Use according to one of claims 1 to 5,
**characterized in that** the receiving openings (10) each have a further recess (10.3), wherein the further recess (10.3) extends transversely to the first recess (10.2) and is arranged above the first recess (10.2) when the mounting frame (1) is installed as intended.

7. Use according to claim 6,
**characterized in that** the further recess (10.3) is designed in the form of a slotted hole or slot.

8. Use according to claim 6 or 7,
**characterized in that** a center point of the further recess (10.3) is arranged on the longitudinal axis of the first recess (10.2), wherein the further recess (10.3) extends mirror-symmetrically to the longitudinal axis of the first recess (10.2).

9. Use according to any of claims 6 to 8,
**characterized in that** the width of the further recess (10.3) varies, preferably decreases, with increasing distance from the longitudinal axis of the first recess (10.2).

10. Use according to one of claims 1 to 9,
**characterized in that** the mounting frame (1) has at least one web (6) on the rear side, preferably a circumferential web (6), which defines the contact plane with which the mounting frame (1) can be placed against a wall, in particular a building wall or a pre-wall, in such a way that it contacts the wall in the intended installation state.

## Revendications

1. Utilisation d'un cadre de fixation (1) pour un dispositif d'actionnement ou pour une imitation d'un dispositif d'actionnement, en particulier pour une plaque d'actionnement ou pour une imitation d'une plaque d'actionnement, le dispositif d'actionnement ou la plaque d'actionnement servant à actionner au moins une soupape d'une installation sanitaire, en particulier une soupape d'écoulement d'un réservoir de chasse d'eau encastré, le cadre de fixation (1) présentant au moins deux ouvertures de réception (10) pour la liaison amovible du cadre de fixation (1) avec des moyens de fixation (20),
les ouvertures de réception (10) étant disposées de manière essentiellement symétrique par rapport à une ligne médiane verticale (16) du cadre de fixation (1),
les au moins deux ouvertures de réception (10) présentant chacune un premier évidement (10.2) de préférence sensiblement allongé et un évidement (10.1) adjacent au premier évidement (10.2), élargi par rapport au premier évidement (10.2), en particulier élargi en largeur,
le cadre de fixation (1) étant conçu pour une liaison par encliquetage amovible avec le dispositif d'actionnement ou la plaque d'actionnement, le cadre de fixation (1) définissant un plan d'appui arrière avec lequel il peut être appliqué contre un mur, en particulier un mur de bâtiment ou une cloison, de telle sorte qu'il touche le mur dans l'état de montage prévu, les ouvertures de réception (10) débouchant dans le plan d'appui ou à distance devant le plan d'appui, le cadre de fixation (1) étant utilisé pour la fixation amovible sur un mur, à des fins d'exposition, d'un dispositif d'actionnement ou d'une plaque d'actionnement servant pour au moins une soupape d'une installation sanitaire, en particulier une soupape d'écoulement d'un réservoir de chasse d'eau encastré, le dispositif d'actionnement ou la plaque d'actionnement étant fixé de manière amovible directement sur le cadre de fixation (1), et le dispositif d'actionnement ou la plaque d'actionnement entourant le cadre de fixation dans l'état de montage conforme à l'usage prévu et se terminant à l'arrière dans le plan d'appui du cadre de fixation (1).

2. Utilisation selon la revendication 1,
**caractérisée en ce que** l'évidement élargi (10.1) est essentiellement de forme circulaire.

3. Utilisation selon la revendication 1 ou 2,
**caractérisée en ce que** l'évidement élargi (10.1) est disposé sous le premier évidement (10.2) dans l'état de montage conforme à la destination du cadre de fixation (1).

4. Utilisation selon l'une des revendications 1 à 3,
**caractérisé en ce que** le cadre de fixation (1) présente une forme de base avec au moins deux côtés parallèles l'un à l'autre, de préférence deux côtés étroits (2) parallèles l'un à l'autre et/ou deux côtés larges (4) parallèles l'un à l'autre, un axe longitudinal de l'ouverture de réception respective (10) ou un axe longitudinal du premier évidement (10.2), de préférence essentiellement allongé, étant essentiellement parallèle à deux des côtés parallèles l'un à l'autre (2 ou 4).

5. Utilisation selon l'une des revendications 1 à 4,
**caractérisée en ce que** les ouvertures de réception (10) sont conçues comme des trous traversants.

6. Utilisation selon l'une des revendications 1 à 5,
**caractérisée en ce que** les ouvertures de réception (10) présentent chacune un autre évidement (10.3), l'autre évidement (10.3), s'étendant transversalement au premier évidement (10.2) et est disposé au-dessus du premier évidement (10.2) lorsque le cadre de fixation (1), est monté conformément à sa destination.

7. Utilisation selon la revendication 6,
**caractérisée en ce que** l'autre évidement (10.3) est conçu sous la forme d'un trou oblong ou d'une fente.

8. Utilisation selon la revendication 6 ou 7,
**caractérisée en ce qu'**un centre de l'autre évidement (10.3) est disposé sur l'axe longitudinal du premier évidement (10.2), l'autre évidement (10.3) s'étendant de manière symétrique par rapport à l'axe longitudinal du premier évidement (10.2).

9. Utilisation selon l'une des revendications 6 à 8,
**caractérisé en ce que** la largeur de l'autre évidement (10.3) varie, de préférence diminue, à mesure que la distance par rapport à l'axe longitudinal du premier évidement (10.2) augmente.

10. Utilisation selon l'une des revendications 1 à 9,
**caractérisée en ce que** le cadre de fixation (1) comporte au moins une traverse (6) à l'arrière, de préférence une traverse périphérique (6), qui définit le plan d'appui avec lequel le cadre de fixation (1) peut être appliqué contre un mur, en particulier un mur de bâtiment ou une cloison, de telle sorte qu'il touche le mur dans l'état d'installation prévu.
